# FASCICULE DE BREVET EUROPEEN

(11) **EP 0 157 665 B1**
(45) Date de publication et mention de la délivrance du brevet: **01.06.1988**
(21) Numéro de dépôt: 85400351.4
(22) Date de dépôt: 26.02.1985
(51) Int. Cl.: B27K 3/10

(54) **Obturateur anti-retour utilisable dans le traitement des bois, procédés de mise en place et de fermeture du bouchon de cet obturateur**
Antirücklaufsverschlussvorrichtung, verwendbar zur Holzbehandlung, Verfahren zum Aufstellen und Verschluss des Spunds dieser Verschlussvorrichtung
Non-return seal for use in the treatment of wood, process for positioning and closing the seal's bung

(30) Priorité: 29.02.1984 FR 8403108
(43) Date de publication de la demande: 09.10.1985
(73) Titulaire: LE BOIS TRAITE Société à responsabilité limitée dite:, F-51800 Saint-Menehould (FR)
(72) Inventeur: Grisolet, Claude, F-51800 Sainte-Menehould (FR)
(74) Mandataire: Dupuy, René Gaston

(56) Documents cités:
- EP-A- 0 100 703
- FR-A- 2 175 531
- FR-A- 2 529 820

## Description

L'invention se rapporte à un dispositif d'injection muni d'un obturateur à clapet anti-retour applicable pour l'injection à une haute pression d'un produit liquide de traitement d'une pièce de bois.

Autrefois, on injectait ce produit liquide, insecticide, fongicide ou autre, au moyen d'une seringue soit dans les canaux forés par les vers parasites soit dans les canaux percés à cette occasion.

Pour une diffusion meilleure de ce produit, on a proposé de traiter les bois par injection sous pression (10 bas et plus) dans des canaux pratiqués préalablement dans la pièce en cause.

Dès les premiers essais de ce processus, on s'est aperçu qu'il était nécessaire de disposer dans le canal, siège du traitement, un dispositif comportant un moyen anti-retour empêchant le liquide de ressortir. Pour ce, on a pensé introduire dans ledit canal, avant injection, un dispositif unidirectionnel à valve, dont le clapet est une bille ou une languette articulée. On a néanmoins constaté que le dispositif à bille était d'un coût relativement élevé (mise en place de la bille après démoulage). Quant au dispositif à languette, non seulement il est peu fiable, mais, après injection, la pression, dans le bois, diminuant très rapidement, ce clapet, à ce stade, ne remplit plus son office, laissant échapper le produit résiduel contenu dans le trou borgne, et provoquant, de ce fait, d'importants dégâts au niveau des plafonds sous-jacents.

FR-A-2175531 a tenté de résoudre ce problème en introduisant dans le canal à traiter une cheville creuse mais borgne pourvue d'orifices radiaux faisant communiquer son intérieur avec l'extérieur.

En fait, le principe de fonctionnement suppose que le chicanage dû à l'orientation de ces orifices produira une perte, de charge suffisante pour éviter le reflux du liquide. Malheureusement, ce même principe implique un certain jeu entre la partie extérieure de cette cheville et la paroi intérieure du canal percé dans la pièce de bois. Ce jeu a pour conséquence, la ressortie de ladite cheville sous l'effet de la pression, annulant ainsi ses effets.

Pour éviter tous les inconvénients connus, FR-A-2223150 propose de remplacer les dispositifs unidirectionels à valve par des obturateurs dont l'opercule percé par l'aiguille du pistolet d'injection, retrouve par élasticité de son matériau, ses qualités d'étanchéité lorsque cette aiguille en est retirée.

Là encore, les résultats ne furent pas ceux qui avaient été espérés, en ce sens que, quelle que soit la matière utilisée pour l'opercule, le trou de l'aiguille ne se referme pas totalement après le retrait de celle-ci.

Le demandeur qui avait lui-même conçu un pistolet spécial à aiguille pour la mise en oeuvre de ce dernier procédé, l'abandonné pour revenir à un obturateur conçu différemment pour être fiable et d'un coût aussi faible que possible.

EP-A-100703 décrit un dispositif d'injection muni d'un obturateur ayant le même but que celui de

la présente invention, lequel obturateur comprend un corps et un clapet indépendant l'un de l'autre lors de l'emploi, mais obtenus en une seule pièce par moulage puis séparés par rupture d'une zone de moindre résistance sous la poussée d'une des broches de moulage.

Il s'ensuit que lors de l'emploi, le clapet est alors indépendant du corps dont il vient théoriquement fermer l'orifice d'entrée sous l'effet de la pression du liquide injectée, avec les inconvénients qui ont éte énoncés précédemment.

La présente invention a pour objet un dispositif d'injection du type décrit dans EP-A-100703 et comprenant:
- un obturateur anti-retour comportant une douille apte à être enfoncée à force dans un canal borgne foré dans ladite pièce et un bouchon moulé d'un seul bloc avec la douille et logé dans l'alésage de celle-ci,
- une tête d'injection apte à être enfoncée à force dans l'alésage de la douille,

caractérisé par le fait que le bouchon est relié à la douille par des parties de moindre résistance au niveau du puits formant l'orifice d'injection à l'extrémité de ladite douille, que ledit bouchon comporte un canal axial, que la tête d'injection comporte un poinçon d'extrémité apte à s'engager à force dans ledit canal axial de manière à provoquer lors du mouvement d'introduction de la tête d'injection un déplacement dudit bouchon emmanché sur le poinçon hors de l'orifice d'injection après rupture desdites parties de moindre résistance, puis lors du mouvement de retrait de la tête d'injection un déplacement dudit bouchon toujours emmanché sur le poinçon vers une position d'obturation dans laquelle ledit bouchon s'engage à force dans ledit puits.

Avantageusement la tête d'injection comporte une partie cylindrique apte à s'engager à force dans le puits d'extrémité de ladite douille, ladite partie étant raccordée audit poinçon d'extrémité par une partie tronconique dans laquelle débouchent les canaux d'injection.

La présente invention a également pour objet un obturateur anti-retour destiné à être utilisé dans le dispositif d'injection qui vient d'être décrit, caractérisé par le fait qu'il comprend une douille munie d'un alésage se terminant par un puits d'extrémité de diamètre réduit et un bouchon muni d'un canal axial, ledit bouchon étant moulé d'un seul bloc avec la douille et relié à celle-ci par des parties de moindre résistance dans ledit puits, ledit bouchon comportant un corps dont le diamètre est légèrement supérieur au diamètre dudit puits.

D'autres particularités et avantages apparaîtront à la lecture de la description et des revendications qui suivent, faites en regard des dessins annexés sur lesquels:
La fig. 1 est une vue en coupe de l'obturateur du dispositif d'injection sortant du moulage;
la fig. 2 est une vue du dispositif d'injection avec l'obturateur mis en place dans le canal borgne pendant la phase d'injection;
la fig. 3 est une vue en coupe de l'obturateur, cette phase d'injection terminée;
la fig. 4 est une coupe transversale faite par IV-IV de la fig. 1.

Comme on le voit sur la fig. 2, l'obturateur 0 conforme à l'invention, comprend d'une part une douille D en matière plastique (polyéthylène par exemple) sensiblement élastique, pourvue de saillies S extérieures et destinée à être emmanchée à force dans le canal borgne TB foré dans la pièce PB de bois à traiter et d'autre part un bouchon C indépendant.

Avantageusement, ces deux pièces D et C sont moulées en un seul bloc, comme visible à la fig. 1, de manière à être introduites simultanément dans le canal TB.

Lors donc du moulage, ces pièces D et C sont réunies entre elles par des parties de moindre résistance, des ponts PT par exemple.

Le bouchon C comporte un canal central borgne CA, de diamètre a, un corps CB de diamètre b légèrement supérieur au diamètre c de puits PI de la douille D et raccordé à celle-ci par une partie conique CC et enfin une tête conique CD.

De son côté, la tête du pistolet TP comporte une partie cylindrique TP1 d'un diamètre correspondant à l'alésage de la douille D, une partie de plus faible diamètre TP2 dont le diamètre extérieur d est légèrement supérieur au diamètre c du puits PI et enfin, un poinçon TP3 dont le diamètre e est légèrement supérieur au diamètre intérieur a du canal CA.

Les parties TP2-TP3 sont raccordées par une partie conique TP4.

Enfin, la tête TP est pourvue du canal d'injection TC mettant le pistolet en communication avec l'extérieur de ladite tête dans la partie conique TP4 par des canaux tels que TD.

Le processus d'injection est le suivant:
- on force le canal borgne TB selon un diamètre légèrement inférieur à celui des saillies S;
- on emmanche à force la douille D dans ce canal jusqu'à ce que sa tête DT applique sur la pièce PB;
- on introduit alors la tête TP dans la douille D;
- dans son mouvement d'introduction, la partie TP3 entrera à force dans le canal CA de même que la partie cylindrique TP2 le fera dans le puits Pl;
- en fin de course, la partie conique TP4 provoque la rupture des ponts PT libérant le bouchon C qui, néanmoins, reste emmanché sur le poinçon TP3;
- lorsque la tête se trouve dans la position de la fig. 2, l'injection a lieu, le liquide accèdant au canal TB par TC et TD;
- dès que l'injection est terminée, on retire la tête, le poinçon ramène avec lui le bouchon C par friction puisque son diamètre e est plus grand que a;
- en fin de mouvement, le corps CB du bouchon s'engage à force dans l'alésage du puits PI puisque b est plus grand que c, ce qui assure une étanchéité totale empêchant la sortie du liquide de traitement.

On remarque dans ce processus, la contre-pression ne provoque pas la fermeture du bouchon. Il ne peut donc y avoir d'aléa, la fermeture étant positivement assurée par le poinçon TP3. Cette pression n'intervient que pour maintenir le contact entre C et TP3.

La tête conique CD parfait, si besoin est, l'étanchéité.

## Revendications

1. Dispositif d'injection d'un produit liquide de traitement d'une pièce de bois comprenant:
- un obturateur anti-retour comportant une douille apte à être enfoncée à force dans un canal borgne foré dans ladite pièce et un bouchon moulé d'un seul bloc avec la douille et logé dans l'alésage de celle-ci,
- une tête d'injection apte à être enfoncée à force dans l'alésage de la douille, caractérisé par le fait que le bouchon (C) est relié à la douille (D) par des parties (PT) de moindre résistance au niveau du puits (Pl) formant l'orifice d'injection à l'extrémité de ladite douille, que ledit bouchon comporte un canal axial (CA), que la tête d'injection (TP) comporte un poinçon d'extrémité (TP3) apte à s'engager à force dans ledit canal axial (CA) de manière à provoquer lors du mouvement d'introduction de la tête d'injection un déplacement dudit bouchon emmanché sur le poinçon hors de l'orifice d'injection après rupture desdites parties de moindre résistance, puis lors du mouvement de retrait de la tête d'injection un déplacement dudit bouchon toujours emmanché sur le poinçon vers une position d'obturation dans laquelle ledit bouchon s'engage à force dans ledit puits (Pl).

2. Dispositif d'injection selon la revendication 1, caractérisé par le fait que la tête d'injection comporte une partie cylindrique (TP2) apte à s'engager à force dans le puits d'extrémité (Pl) de ladite douille, ladite partie (TP2) étant raccordée audit poinçon d'extrémité (TP3) par une partie tronconique (TP4) dans laquelle débouchent les canaux d'injection (TD).

3. Obturateur anti-retour destiné à être utilisé dans le dispositif d'injection selon l'une quelconque des revendications 1 et 2, caractérisé par le fait qu'il comprend une douille munie d'un alésage se terminant par un puits d'extrémité (Pl) de diamètre réduit (c) et un bouchon muni d'un canal axial (CA), ledit bouchon étant moulé d'un seul bloc avec la douille et relié à celle-ci par des parties (PT) de moindre résistance dans ledit puits (Pl), ledit bouchon comportant un corps (CB) dont le diamètre (b) est légèrement supérieur au diamètre (c) dudit puits (Pl).

## Patentansprüche

1. Einspritzvorrichtung für ein flüssiges Produkt zur Behandlung eines Stück Holzes mit:
- einem Antirücklaufverschluss, bestehend aus einer stramm in ein Sackloch eintreibbaren Düse, das in das Stück Holz gebohrt ist, und aus einem Stopfen, der aus einem einzigen Block zusammen mit der Düse geformt und in deren Bohrung angeordnet ist,
- einem Einspritzkopf, der stramm in die Bohrung der Düse eintreibbar ist, dadurch gekennzeichnet, dass der Stopfen (C) an der Düse (D) mit Hilfe von Abschnitten (BT) minderer Stärke in der Höhe eines Loches (PI) befestigt ist, das die Einspritzöffnung am Ende der Düse bildet, dass der Stopfen einen axialen Kanal (CA) trägt, dass der Einspritzkopf (TP) einen Enddorn (TP3) für einen strammen Sitz in dem axialen Kanal (CA) trägt, derart, dass bei der Einführbewegung des Einspritzkopfes eine Bewegung des Stopfens nach dem Bruch der Abschnitte minderer Stärke aus der Einspritzöffnung, aufgesteckt auf den Dorn, und anschliessend bei der Rückzugsbewegung des Einspritzkopfes eine Bewegung des immer noch auf dem Dorn aufgesteckten Stopfens in eine Verschlusslage herbeigeführt wird, in der der Stopfen stramm in dem Loch (PI) sitzt.

2. Einspritzvorrichtung nach Anspruch 1, dadurch gekennzeichnet, dass der Einspritzkopf einen zylindrischen Abschnitt (TP2) für einen strammen Sitz in dem Endloch (PI) der Düse aufweist, wobei der Abschnitt (TP2) mit dem Enddorn (TP3) über einen kegelstumpfförmigen Bereich (TP4) verbunden ist, in dem die Einspritzkanäle (TD) münden.

3. Antirücklaufverschluss für eine Einspritzvorrichtung nach Anspruch 1 oder 2, dadurch gekennzeichnet, dass er mit einer eine Bohrung tragenden Düse versehen ist, die mit einem Endloch (PI) reduzierten Durchmessers (c) endet, sowie mit einem einen axialen Kanal (CA) tragenden Stopfen, der zusammen mit der Düse aus einem einzigen Block geformt ist und an dieser mit Hilfe von Abschnitten (PT) minderer Stärke in dem Loch (PI) befestigt ist, und der einen Körper (CB) aufweist, dessen Durchmesser (b) geringfügig grösser ist als der (c) des Loches Pl).

## Claims

1. Device for the injection of a liquid product for the treatment of a piece of wood, comprising:
- a non-return seal having a bush designed to be force-fitted into a blind channel drilled in the said piece, and a bung moulded in one piece with the bush and seated in the bore of the latter,
- an injection head designed to be force-fitted into the bore of the bush, characterized in that the bung (C) is connected to the bush (D) by means of parts (PT) of less resistance in the region of the well (PI) forming the injection orifice at the end of the said bush, in that the said bung has an axial duct (CA), and in that the injection head (TP) has an end punch (TP3) designed to engage forcibly into the said axial duct (CA), in order, during the movement of insertion of the injection head, to cause the said bung fitted onto the punch to be shifted out of the injection orifice, after the said parts of less resistance have broken, and then, during the movement of retraction of the injection head, to cause the said bung, still fitted onto the punch, to be shifted towards a sealing position, in which the said bung engages forcibly into the said well (PI).

2. Injection device according to claim 1, characterized in that the injection head has a cylindrical part (TP2) designed to engage forcibly into the end well (PI) of the said bush, the said part (TP2) being connected to the said end punch (TP3) by means of a frustoconical part (TP4), into which the injection ducts (TD) open.

3. Non-return seal intended to be used in the injection device according to either of claims 1 and 2, characterized in that it comprises a bush provided with a bore terminating in an end well (PI) of reduced diameter (C), and a bung provided with an axial duct (CA), the said bung being moulded in one piece with the bush and being connected to the latter by means of parts (PT) of less resistance in the said well (PI), the said bung having a body (CB) the diameter (b) of which is slightly larger than the diameter (c) of the said well (PI).
